# EUROPÄISCHE PATENTSCHRIFT

(11) **EP 1 059 454 B1**
(45) Veröffentlichungstag und Bekanntmachung des Hinweises auf die Patenterteilung: **27.08.2003**
(21) Anmeldenummer: 99111232.7
(22) Anmeldetag: 09.06.1999
(51) Int. Cl.: F04C 29/04

(54) **Drehkolbenverdichter mit axialer Förderrichtung**
Rotary piston compressor with axial flow
Compresseur à piston rotatif avec écoulement axial

(43) Veröffentlichungstag der Anmeldung: 13.12.2000
(73) Patentinhaber: Sterling Fluid Systems (Germany) GmbH, 25524 Itzehoe (DE)
(72) Erfinder: Kösters, Heiner, Dr., 25524 Itzehoe (DE); Keller, Guido, Dr., 58097 Hagen (DE)
(74) Vertreter: Glawe, Delfs, Moll & Partner

(56) Entgegenhaltungen:
- DE-A- 19 745 616

## Beschreibung

Die Erfindung betrifft einen Drehkolbenverdichter mit axialer Förderrichtung von oben nach unten, insbesondere in Schraubenspindelbauweise, mit von einem Kühlfluid durchströmten Kühlkanälen für die Motoren, Lager und Sensoren und einer Kühleinrichtung für den Schöpfraum.

Ein solcher bekannter Drehkolbenverdichter (DE 19522559 A1) weist zwei Schraubenspindeln auf, die ineinandergreifen und durch Motoren synchron angetrieben werden. Drehwinkel und Drehgeschwindigkeiten der beiden Schraubenspindeln oder Rotoren werden dabei durch Sensoren detektiert. Die Motoren werden mit den Signalen dieser Sensoren elektronisch synchronisiert. Bei solchen Drehkolbenverdichtern müssen einerseits Motoren, Lager und Sensoren gekühlt werden, wobei die Kühlung auf möglichst niedrige Temperaturen, z. B. 20°C, erfolgen sollte, wobei selbstverständlich nicht so weit abgekühlt werden darf, daß Schwitzwasser entsteht. Der Schöpfraum, der durch die Verdichtung des geförderten Mediums erwärmt wird, muß ebenfalls gekühlt werden. Der Schöpfraum sollte aber auf eine höhere Temperatur von zum Beispiel 60°C gekühlt werden, um zu vermeiden, daß das gepumpte Medium kondensiert.

Beim dem bekannten Drehkolbenverdichter werden Motoren, Lager und Sensoren durch ein Kühlfluid gekühlt, das durch Kühlkanäle strömt. Die Kühlung des Schöpfraums erfolgt zwar in erster Linie durch innenseitige Kühlung der Schraubenspindeln, jedoch ist bei einer Ausführungsform auch daran gedacht, das Gehäuse des Schöpfraums zu kühlen. Das entsprechende Kühlfluid muß dabei aber eine höhere Temperatur haben als das Kühlfluid für die Motoren, Lager und Sensoren, so daß zwei getrennte Kühlkreisläufe erforderlich sind. Soll der Drehkolbenverdichter gewartet oder repariert werden, müssen zwei Kühlkreisläufe getrennt und entleert werden. Das Kühlsystem ist also aufwendig und erfordert beträchtlichen Arbeitsaufwand beim Auseinandernehmen des Drehkolbenverdichters.

Eine solche Bauart einer Kühleinrichtung für eine Schraubenvarkuumpumpe mit inneren motor- und Lagerkühlleitungen und äußeren Kühlräumen im Gehäuse ist aus BE 19745616 A bekannt.

Die Aufgabe der Erfindung besteht in der Schaffung eines Drehkolbenverdichters, mit dem auf besonders einfache Weise eine Kühlung der Motoren, Lager und Sensoren auf verhältnismäßig niedrige Temperatur und eine Kühlung des Schöpfraums auf eine beträchtlich höhere Temperatur möglich ist, wobei gleichzeitig eine stärkere Kühlung des Schöpfraums auf der Druckseite als auf der Saugseite erfolgt.

Daß die Kühlung auf der Druckseite stärker sein sollte als auf der Saugseite, ist ebenfalls aus dem bekannten Stand der Technik bekannt. Die Lösung der Aufgabe einschließlich dieses Teilproblems wird nun erfindungsgemäß dadurch erzielt, daß das Gehäuse des Schöpfraums einen geschlossenen Ringraum aufweist, der teilweise mit einer Flüssigkeit gefüllt ist, die durch das Kühlfluid über Wärmetauscherflächen gekühlt wird.

Der Schöpfraum wird also durch eine Flüssigkeit gekühlt, die sich in einem geschlossenen Ringraum befindet. Dieser Ringraum erstreckt sich bei einer vorteilhaften Ausführungsform über die gesamte Höhe des Gehäuses des Schöpfraums. Die darin enthaltene Flüssigkeit wird durch das Kühlfluid der Motoren, Lager und Sensoren gekühlt. Dabei kann die Durchströmgeschwindigkeit und die Größe der Wärmetauscherflächen so gewählt werden, daß zwar die Motoren, Lager und Sensoren auf ungefähr 20°C gekühlt werden, das Gehäuse des Schöpfraums aber auf eine Temperatur von ungefähr 60°C gekühlt wird. Da der Ringraum nur teilweise mit Flüssigkeit gefüllt ist, ist im oberen Bereich, d. h. dem Saugbereich, die Kühlung weniger wirksam, was der Tatsache entspricht, daß hier weniger gekühlt werden muß. Außerdem kann sich, da der Ringraum nur teilweise mit Flüssigkeit gefüllt ist, dieselbe bei Erwärmung ausdehnen. Bei der Demontage des Gehäuses braucht die Flüssigkeit im Ringraum nicht abgelassen zu werden, sondern verbleibt darin. Es muß lediglich der Kreislauf für das Kühlfluid für die Motoren, Lager und Sensoren getrennt und unter Umständen teilweise entleert werden.

Bei einer besonders einfach herzustellenden und zweckmäßigen Ausführungsform weist der Ringraum eine Kühlschlange auf, die vom Kühlfluid durchströmt wird.

Zweckmäßigerweise ist die Flüssigkeit im Ringraum ein Wasser-Glykol-Gemisch, durch das eine gute Kühlung erzielt werden kann, bei dem aber nicht die Gefahr des Einfrierens besteht, wenn die Pumpe bei niedrigen Temperaturen nicht genutzt wird.

Als Kühlfluid wird zweckmäßigerweise Kühlwasser verwendet.

Dabei wird zweckmäßigerweise vorgesehen, daß das Kühlfluid erst die Kühlkanäle für Motoren, Lager und Sensoren und anschließend die Kühlschlange durchströmt.

Vorteilhafterweise sind die Kühlkanäle und der Ringraum abgeschlossen, d.h. sie haben keine Verbindung zum Schöpfraum, so daß eine hier sonst erforderliche Dichtung - mit ihren bekannten Problemen - nicht erforderlich ist.

Die Erfindung wird im folgenden anhand einer vorteilhaften Ausführungsform unter Bezugnahme auf die beigefügte Zeichnung beschrieben, die einen erfindungsgemäßen Drehkolbenverdichter im Schnitt zeigt.

Der Drehkolbenverdichter weist ein Motorengehäuse 1 und ein Gehäuse 2 des Schöpfraumes 3 auf. Im Schöpfraum befinden sich zwei Schraubenspindeln 4, die von Wellen 5 fliegend gelagert werden, die durch Lager 6, 7 gelagert sind. Die Schraubenspindeln 4 werden durch Motoren 8 synchron in Drehung versetzt. Zu diesem Zweck wird mit Hilfe von Drehwinkelsensoren 9 die jeweilige Winkelposition der Wellen und Schraubenspindeln bestimmt, wobei dann eine elektronische Synchronisierung stattfindet, so daß sich die Schraubenspindeln 4 nicht berühren können. Damit bei widrigen Betriebsbedingungen und schlechter oder ganz ausfallender Synchronisation sich die ineinandergreifenden Schraubenspindeln 4 nicht berühren, sind unten auf den Wellen 5 noch ineinandergreifende Zahnräder 10 vorgesehen, deren Winkelspiel kleiner ist als das der Schraubenspindeln 4.

Aufgrund der Drehbewegung wird zu förderndes Fluid oben durch eine Ansaugöffnung 11 angesaugt und nach unten durch eine nicht gezeigte Auslaßöffnung ausgestoßen.

Die Motoren 8, Lager 6, 7 und Sensoren 9 werden durch Kühlwasser gekühlt, das durch Kühlkanäle 12 geleitet wird und durch eine Öffnung 13 in diese Kanäle 12 eintritt und aus einer Öffnung 14 die Kühlkanäle 12 wieder verläßt.

Das Gehäuse 2 des Schöpfraums 3 weist einen Ringraum 15 auf, der bis zu einem Pegel 16 mit einem Wasser-Glykol-Gemisch gefüllt ist. Im Ringraum 15 befindet sich weiter eine Kühlschlange 18, die durch das Kühlwasser gekühlt wird, das das Motorgehäuse 1 durch die Öffnung 14 verläßt und durch eine Leitung 17 in die Kühlschlange 18 geleitet wird und dann durch die Leitung 19 wieder ausströmt. Das Gehäuse 2 wird also durch die Flüssigkeit im Ringraum 15 gekühlt, die wiederum durch das Kühlwasser gekühlt wird, das zuerst die Motoren 8, Lager 6, 7 und Sensoren 9 gekühlt hatte. Da der Ringraum 15 nur bis zum Pegel 16 mit Kühlflüssigkeit gefüllt ist, kann sich diese bei Erwärmung ausdehnen. Außerdem wird der Schöpfraum auf der (unteren) Druckseite stärker gekühlt als auf der (oberen) Saugseite. Da sich die Kühlflüssigkeiten in geschlossenen Räumen 12, 15 befinden, ist eine Dichtung gegen den Schöpfraum 3 nicht erforderlich. Es werden daher die bekannten Probleme solcher Dichtungen vermieden.

## Patentansprüche

1. Drehkolbenverdichter mit axialer Förderrichtung von oben nach unten, insbesondere in Schraubenspindelbauweise, mit von einem Kühlfluid durchströmten Kühlkanälen (12) für die Motoren (8), Lager (6, 7) und Sensoren (9) und einer Kühleinrichtung für den Schöpfraum (3), **dadurch gekennzeichnet, daß** das Gehäuse (2) des Schöpfraums (3) einen geschlossenen Ringraum (15) aufweist, der teilweise mit einer Flüssigkeit gefüllt ist, die durch das Kühlfluid über Wärmetauscherflächen (18) gekühlt wird.

2. Drehkolbenverdichter nach Anspruch 1, **dadurch gekennzeichnet, daß** der Ringraum (15) einen Kühlschlange (18) aufweist, die vom Kühlfluid durchströmt wird.

3. Drehkolbenverdichter nach Anspruch 1 oder 2, **dadurch gekennzeichnet, daß** die Flüssigkeit im Ringraum (15) ein Wasser-Glykol-Gemisch ist.

4. Drehkolbenverdichter nach Anspruch 1 bis 3, **dadurch gekennzeichnet, daß** das Kühlfluid Kühlwasser ist.

5. Drehkolbenverdichter nach Anspruch 1 bis 4, **dadurch gekennzeichnet, daß** das Kühlfluid erst die Kühlkanäle (12) für Motoren (8), Lager (6, 7) und Sensoren (9) und anschließend die Kühlschlange (18) durchströmt.

6. Drehkolbenverdichter nach Anspruch 1 bis 5, **dadurch gekennzeichnet, daß** sich der Ringraum (15) im wesentlichen über die gesamte Höhe des Gehäuses (2) des Schöpfraums (3) erstreckt.

7. Drehkolbenverdichter nach einem der Ansprüche 1 bis 6,
**dadurch gekennzeichnet, daß** die Kühlkanäle (12) und der Ringraum (15) gegen den Schöpfraum (3) abgeschlossen sind.

## Claims

1. Rotary piston compressor with an axial direction of delivery from the top downwards, in particular of screw spindle-type construction, with cooling ducts (12) for the motors (8), bearings (6, 7) and sensors (9), through which ducts a cooling fluid flows, and with a cooling device for the pump space (3), **characterized in that** the casing (2) of the pump space (3) has a closed annular space (15) which is partially filled with a liquid, which is cooled by the cooling fluid via heat exchanger surfaces (18).

2. Rotary piston compressor according to Claim 1, **characterized in that** an annular space (15) has a cooling coil (18), through which cooling fluid flows.

3. Rotary piston compressor according to Claim 1 or 2, **characterized in that** the liquid in the annular space (15) is a water/glycol mixture.

4. Rotary piston compressor according to Claims 1 to 3, **characterized in that** the cooling fluid is cooling water.

5. Rotary piston compressor according to Claims 1 to 4, **characterized in that** the cooling fluid flows through the cooling ducts (12) for the motors (8), bearings (6, 7) and sensors (9) first and then flows through the cooling coil (18).

6. Rotary piston compressor according to Claims 1 to 5, **characterized in that** the annular space (15) extends essentially over the entire height of the casing (2) of the pump space (3).

7. Rotary piston compression according to one of Claims 1 to 6, **characterized in that** the cooling ducts (12) and the annular space (15) are closed off from the pump space (3).

## Revendications

1. Compresseur à piston rotatif à sens de transport axial du haut vers le bas, en particulier en mode de construction à broche à vis, avec des canaux de refroidissement (12) traversés par un fluide de refroidissement pour les moteurs (8), paliers (6, 7) et capteurs (9) et avec un dispositif de refroidissement pour la chambre de compression (3), **caractérisé en ce que** le carter (2) de la chambre de compression (3) présente un espace annulaire (15) fermé qui est rempli en partie d'un liquide qui est refroidi par le fluide de refroidissement sur des surfaces d'échange de chaleur (18).

2. Compresseur à piston rotatif selon la revendication 1, **caractérisé en ce que** l'espace annulaire (15) présente un serpentin de refroidissement (18) qui est traversé par le fluide de refroidissement.

3. Compresseur à piston rotatif selon la revendication 1 ou 2, **caractérisé en ce que** le liquide dans l'espace annulaire (15) est un mélange d'eau et de glycol.

4. Compresseur à piston rotatif selon les revendications 1 à 3, **caractérisé en ce que** le fluide de refroidissement est de l'eau de refroidissement.

5. Compresseur à piston rotatif selon les revendications 1 à 4, **caractérisé en ce que** le fluide de refroidissement traverse d'abord les canaux de refroidissement (12) pour les moteurs (8), paliers (6, 7) et capteurs (9), et ensuite le serpentin de refroidissement (18).

6. Compresseur à piston rotatif selon les revendications 1 à 5,
**caractérisé en ce que** l'espace annulaire (15) s'étend sensiblement sur toute la hauteur du carter (2) de la chambre de compression (3).

7. Compresseur à piston rotatif selon l'une des revendications 1 à 6, **caractérisé en ce que** les canaux de refroidissement (12) et l'espace annulaire (15) sont fermés par rapport à la chambre de compression (3).
